# FASCICULE DE BREVET EUROPEEN

(11) **EP 0 057 168 B1**
(45) Date de publication et mention de la délivrance du brevet: **12.09.1984**
(21) Numéro de dépôt: 82870004.7
(22) Date de dépôt: 19.01.1982
(51) Int. Cl.: E04G 27/00

(54) **Eléments à assembler pour escalier provisoire**
Elemente zum Zusammenbauen von provisorischen Treppen
Assembling elements for provisional stairways

(30) Priorité: 22.01.1981 BE 887181
(43) Date de publication de la demande: 04.08.1982
(73) Titulaire: Loix, Gilbert, B-4462 Juprelle-Wihogne (BE)
(72) Inventeur: Loix, Gilbert, B-4462 Juprelle-Wihogne (BE)
(74) Mandataire: Kellens, Georges E.

## Description

La présente invention est relative à des éléments à assembler pour réaliser in situ un escalier provisoire, par exemple un escalier tel qu'utilisé sur les chantiers de construction de bâtiments pour atteindre le premier étage lorsque les murs du rez-de-chaussée sont terminés.

On sait que sur les chantiers de construction ce type d'escalier provisoire est actuellement réalisé sur place à partir de deux grands madriers, bois de refend, entre lesquels on cloue des planches de coffrage, sciées aux dimensions voulues, pour réaliser les marches et l'on borde éventuellement cet escalier d'un garde-corps, rambarde latérale soit d'un, soit des deux côtés, au moyen de longerons et de planches.

Un escalier ainsi réalisé peut, bien entendu, être solide; il n'en présente pas moins un certain nombre d'inconvénients et dangers; par temps de pluie, la surface des marches devient glissante, réalisée souvent en bois de réemploi; les marches n'ont plus toujours la résistance voulue et sont parfois partiellement fendues.

D'autre part, après usage et au moins à la fin du chantier, ces escaliers provisoires sont totalement détruits et seul les madriers sont parfois récupérés.

On connaît aussi des escaliers où les marches sont assemblées par accrochage sur les limons ou sur les marches supérieures (brevet DE-C/ No251967). La présente invention a pour but de proposer des éléments à assembler, offrant toutes les garanties de solidité, des marches munies d'une surface antidérapante, éléments d'un montage particulièrement simple et rapide.

Ces éléments à assembler pour réaliser in situ un escalier provisoire, à partir d'une paire de madriers ou bois de refend, de gabarit identique, destinés à servir de limon consistant en des marches identiques l'une à l'autre, sont caractérisés par des marches autobloquantes l'une grâce à l'autre, sur et contre les madriers, à l'exception de la première qu'il y a lieu de caler contre les madriers, marches chacune composée d'au moins deux tubes sur deux desquels vient prendre une tôle striée, formant la surface antidérapante de la marche proprement dite, tubes tenus, à chacune de leurs extrémités, de diamètre réduit, par un plat muni d'ouvertures dans lesquelles sont glissées ces extrémités de diamètre réduit des tubes, plats formant ainsi flasques, tubes dont deux écartés d'au moins une distance sensiblement supérieure à l'épaisseur des madriers sont prolongés par une buselure d'une longueur sensiblement supérieure à l'épaisseur d'un madrier, buselures tenues et fixées aux tubes qu'elles prolongent de chaque côté et buselures sur lesquelles soit sont glissées d'abord une entretoise dont la longueur est juste légèrement supérieure à l'épaisseur des madriers et ensuite une première rondelle simple, puis une rondelle spéciale, ou soit buselures auxquelles est fixé un deuxième plat extérieur complémentaire formant flasque; et en outre sur chacune des deux buselures avant, de chaque marche, sur lesquelles est également monté en pivotement libre, par une extrémité, un plat terminé, à l'autre extrémité par une partie en crochet destinée à prendre sur la buselure de la marche placée juste en dessous, de telle manière que chaque marche de chaque côté pose à l'avant par une buselure et/ou l'entretoise glissée sur elle sur la tranche supérieure d'un madrier et à l'arrière à l'autre buselure et/ou l'entretoise glissée sur elle ramenée, contre la tranche inférieure de ce dit madrier, par le plat terminé par un crochet de la marche placée au-dessus, à l'exception de la première marche en partant du haut, dont la buselure arrière et/ou l'entretoise glissée sur elle est à maintenir contre la tranche inférieure de ce dit madrier, par ailleurs enserré entre le flasque et les deux rondelles simples ou le flasque extérieur complémentaire.

De préférence, l'escalier provisoire selon l'invention est pourvu d'autres éléments à assembler, des montants de garde-corps sur lesquels on peut prévoir de réaliser, au moyen de simples planches, le garde-corps proprement dit ou main courante, ou encore fixer sur ces montants des éléments à assembler, formant main courante pour l'escalier.

Afin de mieux comprendre l'invention, on la décrit maintenant par rapport à un dessin annexé, qui représente de manière exemplative:
à la fig. 1, une vue générale schématique d'un escalier provisoire conforme à l'invention selon une forme possible de réalisation;
à la fig. 2, une vue partielle agrandie en détaché, des pièces formant les marches selon la fig. 1;
à la fig. 3, une vue agrandie de l'élément complet à assembler selon une forme de réalisation des marches;
à lafig. 4, une vue identique à la fig. 3 d'une autre forme de réalisation des marches;
à la fig. 5, une vue partielle en perspective de l'élément à assembler complémentaire, un montant de garde-corps;
à la fig. 6, une vue partielle en coupe transversale en arraché partiel du montant montré à la fig. 5, glissé sur un élément formant marche;
à la fig. 7, une vue partielle de côté d'un escalier provisoire comportant un montant de garde-corps;
à la fig. 8, une vue agrandie du montant de garde-corps à hauteur de planche formant main courante;
à la fig. 9, une vue agrandie partielle, coupe médiane horizontale dans une partie des pièces formant une marche, selon la fig. 1;
à la fig. 10, une vue latérale de profil dans une marche d'appui accrochée à une marche suivante.

A la fig. 1 on a représenté une paire de madriers (1, 1'), refend en bois, de gabarit général identique, qui sont d'utilisation particulièrement courante dans la construction, et qui ont une épaisseur et une largeur similaires, mais dont on peut utiliser des couples de longueur différente; sur ces madriers sont placées des marches (2) formées (fig. 2) par des tubes (3, 3a, 3b) tenus entre deux flasques (4,4') ; sur deux tubes (3, 3a), une plaque (5) tôle striée, à surface antidérapante, forme la marche proprement dite; cette plaque (5) comporte deux retours perpendiculaires (5', 5") assurant sa fixation sur les tubes (3, 3a).

C'est afin de limiter la profondeur des plaques (marches) (5), que l'on prévoit trois tubes, mais l'on pourrait n'en prévoir que deux; cependant, comme il faut prévoir une certaine distance (environ 35 cm) entre les deux tubes (3, 3b) d'extrémité pour obtenir l'horizontalité des plaques (5), c'est-à-dire des marches, la solution de trois tubes (3, 3a, 3b) est préférable, cela permet de plus d'accrocher une marche d'appui.

Les deux tubes d'extrémité (3, 3b) sont chacun prolongé, des deux côtés, par une buselure d'appui (6,6', 6a, 6'a). Sur ces buselures (6,6', 6a, 6'a) qui sont enfoncées partiellement et tenues dans les tubes (3, 3b), sont glissées, d'une part, des entretoises (7, 7', 7a, 7'a) dont la longueur est juste légèrement supérieure à l'épaisseur des madriers (1, 1') et, d'autre part, ensuite, sur l'extrémité (8, 8', 8a, 8'a) d'un diamètre extérieur plus réduit des buselures (6, 6', 6a, 6'a), des rondelles simples (9, 9', 9a, 9'a) d'ouverture correspondante, et finalement également une autre rondelle spéciale, également d'ouverture correspondante, en forme de cuvette à large bord légèrement incliné (10, 10', 10a, 10'a). De préférence, tant les bords des deux extrémités (11, 11 a, 11 b, 11', 11'a, 11'b) de diamètre extérieur réduit des tubes (3, 3a, 3b) que ceux des extrémités (8, 8', 8a, 8'a) des buselures (6, 6', 6a, 6'a), sont, d'une part, pour les tubes, après placement des flasques (4, 4'), et pour les buselures, après placement des entretoises (7, 7', 7a, 7'a) des rondelles simples (9, 9', 9a, 9'a) et spéciales (10, 10', 10a, 10'a), d'autre part, ramenés vers l'extérieur selon la technique de bouterollage (voir fig. 9).

Comme visible aux fig. 2 et 3, la paire de flasques intérieurs (4, 4') comporte trois ouvertures (12, 12a, 12b) laissant passer les extrémités (11, 11 a, 11 b) de diamètre extérieur réduit des tubes (3, 3', 3"), alors que si l'on prévoit une paire de flasques extérieurs (13, 13'; fig. 4), celles-ci ne comporteront que deux ouvertures (non visibles comme telles) pour le passage des rivets ou autres moyens, tenant les buselures ou les seuls tubes (3, 3b) qui sont prolongés.

Chacune des deux buselures avant (6, 6a) tient un plat (14, 14') glissé, par une ouverture (15, 15'), située à une extrémité de ces plats sur ces dites buselures (6, 6a), ces plats (14, 14') se terminant à l'autre extrémité en forme de crochet (16,16').

Comme visible à la fig. 1, ces crochets (16, 16') d'une marche (2) sont destinés à prendre sur la buselure arrière (6', 6'a) de la marche inférieure et la longueur des plats (14,14') sera donc obligatoirement supérieure à la largeur des madriers (1,1').

Comme visible à la fig. 1, les marches (2) enserrent de part et d'autre un madrier (1 ou 1') entre, respectivement, le flasque intérieur (4 ou 4') et les rondelles simples (9, 9a) ou (9', 9'a). Les entretoises (7, 7a) des buselures avant (6, 6a) des marches (2) s'appuient sur les madriers, respectivement (1, 1'), et les entretoises (7', 7'a) des buselures arrière (6', 6'a) sont ramenées contre ces madriers (1,1').

Dans le cas où l'on prévoit des éléments à assembler formant marches selon la forme de réalisation fig. 4, c'est-à-dire comportant des flasques extérieurs (13, 13'), il faut prévoir d'enfiler toutes les marches depuis la première jusqu'à la dernière sur les madriers (1, 1'), ceux-ci étant enserrés entre les deux flasques intérieurs (4, 4') et extérieurs (13,13'), ce qui rend cette forme de réalisation moins intéressante.

On peut se contenter d'un escalier provisoire simplement composé d'une paire de limons et de marches ou au contraire, pourvu d'un ou de deux garde-corps, c'est-à-dire d'un ou des deux côtés de l'escalier provisoire.

Ce garde de corps d'un côté latéral généralement identique à celui de l'autre côté latéral de l'escalier provisoire peut être réalisé de la manière habituelle à ce qui se fait actuellement sur les chantiers de construction de bâtiments, c'est-à-dire au moyen d'éléments en bois, des longerons cloués sur les madriers (1,1') formant les montants verticaux et des planches fixées ensuite à ces montants formant la main courante.

De préférence toutefois, on utilise des éléments à assembler complémentaires, montants (17) de garde-corps (fig. 5 à 8), éléments formés par un profilé creux droit, par exemple comme représenté, rectangulaire, pourvu, sur le côté (17a) destiné à s'appuyer contre un madrier (1 ) à son extrémité inférieure, d'une découpe (18) longitudinale vers le haut, permettant à la partie inférieure de son côté (17a) du montant (17) de former cavalier sur la rondelle spéciale (1 O'a) de la buselure arrière (6'a) d'une marche, pendant que la rondelle (9'à) vient contre la face intérieure du côté (17a) du montant (17), et à hauteur déterminée, une ouverture (19) en forme de goutte d'eau, dont la partie inférieure élargie sphérique (20) est au moins d'un diamètre suffisamment grand pour laisser entrer la rondelle spéciale (10a) de la marche supérieure, alors que la partie droite rétrécie (21 ) de cette ouverture (19) a une largeur inférieure au grand diamètre de la rondelle spéciale (10a), mais supérieure à celle de son petit diamètre, de sorte que cette rondelle spéciale (10a), glissée sur la buselure avant (6a), étant passée par l'ouverture (19) au niveau de sa partie élargie (20) en descendant le montant (17), son côté (17a), va former cavalier sur la rondelle spéciale (10a) et le côté (17) sera tenu entre, à la fois, par la rondelle simple (9a) et spéciale (10a) d'une marche supérieure, et la rondelle simple (9'a) et spéciale (10'a) d'une marche inférieure.

A la partie supérieure du montant (17), on prévoit un moyen de fixation d'une planche (22) formant le garde-corps ou main courante; ce moyen peut être un simple trou de part en part au travers du montant (17) permettant par exemple le passage d'une corde destinée à tenir les planches formant le garde-corps; mais de manière préférentielle, comme représenté aux fig. 5 et 8, on prévoit un moyen d'enserrer et tenir la planche (22) à la partie supérieure du côté intérieur (17a) du montant (17); ce moyen consiste en deux demi-bobines (23, 23a), cylindres à tête renflée, l'inférieure (23) fixe, l'autre, la supérieure (23a) mobile, dans un œuillet vertical (24) du montant et bobine supérieure (23a) susceptible d'être bloquée (par exemple un écrou-papillon non représenté) dans cet oeillet (24) après avoir été ramené (flèche 24') sur la tranche de la planche (22).

De préférence, pour parfaitement maintenir la première marche supérieure de tête (2), c'est-à-dire bloquer sa buselure arrière ou l'entretoise glissée sur elle, on prévoit d'y accrocher (fig. 10), une marche d'appui (25), ces deux marches (2 et 25) venant former une marche palière; lâ marche d'appui (25) étant simplement constituée par une plaque antidérapante (26), de même largeur que les plaques (5) formant les marches (2); plaque (26) fixée sur deux flasques (27) aménagés en crochet, c'est-à-dire qu'il comporte une gorge (28) horizontale permettant d'accrocher la marche d'appui (25) par cette gorge (28) au tube arrière (3b) libre de la marche (2) de tête. Pour donner une rigidité suffisante à la marche d'appui (25), les flasques crochets (27) sont constitués par des cornières dont le côté horizontal (27') est sensiblement plus long que le côté vertical (27") comportant la gorge (28); toutefois, la plaque (26) comporte à l'avant, sur une certaine profondeur et sur toute sa largeur, une languette (26') libre qui peut s'appliquer sur la plaque (5) de la marche (2) supérieure. Par ailleurs, les côtés verticaux (27") des flasques ne s'étendant pas non plus vers l'arrière sur toute la profondeur, la marche (25) peut également s'appuyer contre le sol d'étage (non représenté) qui va rejoindre l'escalier, de telle sorte que la marche palière, c'est-à-dire la marche supérieure (2) et la marche d'appui (25) qui y est fixée, s'appuie sur le sol de cet étage et de fait elles sont tirées vers le haut.

Si une marche d'appui (25) est plus particulièrement prévue à la marche de tête, pour maintenir celle-ci et former une marche palière, on peut également prévoir d'accrocher une marche d'appui (25) identique à celle représentée, ou de profondeur plus faible, à chacune des autres marches de l'escalier.

## Revendications

1. Eléments à assembler pour réaliser in situ un escalier provisoire à partir d'une paire de madriers ou bois de refend (1, 1'), de gabarit identique, destinés à servir de limon, consistant en des marches identiques l'une à l'autre, caractérisés par des marches (2) autobloquantes l'une grâce à l'autre, sur et contre les madriers (1, 1'), à l'exception de la première qu'il y a lieu de caler contre les madriers, marches (2) chacune composée d'au moins deux tubes (3, 3a, 3b) sur deux desquels vient prendre une plaque (5), tôle striée, formant la surface antidérapante de la marche proprement dite, tubes (3,3a, 3b) tenus à chacune de leurs extrémités, de diamètre réduit (11, 11 a, 11 b, 11', 11'a, 11'b) par un plat (4, 4') muni d'ouvertures (12, 12a, 12b, 12', 12'a, 12'b) dans lesquelles sont glissées ces extrémités de diamètre réduit des tubes (3, 3a, 3b), plats (4, 4') formant ainsi flasques, tubes (3,3b) dont deux écartés d'au moins une distance sensiblement supérieure à la largeur des madriers (1, 1'), sont prolongés par une buselure (6, 6', 6a, 6'a) d'une longueur au moins supérieure à l'épaisseur d'un madrier, buselures (6,6', 6a, 6'a) tenues et fixées aux tubes (3, 3b) qu'elles prolongent de chaque côté, et buselures sur lesquelles soit sont glissées d'abord une entretoise (7, 7', 7a, 7'a) dont la longueur est juste légèrement supérieure à l'épaisseur des madriers et ensuite une première rondelle simple (9,9', 9a, 9'a), puis une rondelle spéciale (10,10', 10a, 10'a), soit buselures (6,6', 6a, 6'a) auxquelles est fixé un deuxième plat (13, 13') extérieur complémentaire formant flasque et sur chacune des deux buselures avant (6, 6a), de chaque marche, sur lesquelles est également monté en pivotement libre, par une extrémité, un plat (14, 14') terminé, à l'autre extrémité par une partie en crochet (16,16') destinée à prendre sur la buselure (6', 6'a) de la marche placée juste en dessous, de telle manière que chaque marche (2) de chaque côté pose à l'avant, par une buselure (6, 6a) et/ou entretoise (7, 7a) glissée sur elle, sur la tranche supérieure d'un madrier (1,1') et l'arrière à l'autre buselure (6', 6'a) et/ou entretoise (7', 7'a) glissée sur elle, ramenée, contre la tranche inférieure de ce dit madrier (1, 1') par le plat (14, 14') terminé par un crochet (16, 16') de la marche placée au-dessus, à l'exception de la première marche en partant du haut, dont la buselure arrière (6', 6'a) et/ou l'entretoise (7', 7'a) glissée sur elle est à maintenir contre la tranche inférieure de ce dit madrier, par ailleurs enserré entre le flasque (4, 4') et les deux rondelles simples (9, 9', 9a, 9'a) ou le flasque extérieur complémentaire (13, 13').

2. Eléments à assembler selon la revendication 1, caractérisés en ce que chacune des marches (2) est composée de trois tubes (3, 3a, 3b) dont les deux premières (3, 3a) sont utilisées pour tenir la tôle (5), celle-ci comportant deux retours (5', 5") perpendiculaires vers le bas et tubes, dont le premier (3) et le dernier (3b) sont prolongés de chaque côté par des buselures (6, 6', 6a, 6'a), glissées et tenues dans ces tubes (3, 3b).

3. Eléments à assembler selon l'une quelconque des revendications 1 ou 2, caractérisés en ce que tant les bords de l'extrémité de diamètre réduit (11, 11a, 11b, 11', 11'a, 11'b) des tubes (3, 3a, 3b), que les bords des extrémités de diamètre réduit (8, 8', 8a, 8'a) des buselures (6, 6', 6a, 6'a), sont ramenés vers l'extérieur d'une part, pour les tubes (3, 3a, 3b) après placement des flasques (4,4'), et pour les buselures (6,6', 6a, 6'a) après placement des plats (16, 16') des entretoises (7, 7', 7a, 7'a) des rondelles simples (9, 9', 9a, 9'a) et des rondelles spéciales (10, 10', 10a, 10'a) en forme de cuvette à large bord légèrement incliné.

4. Eléments à assembler selon la revendication 3, caractérisés en ce que, outre les marches (2), ils comportent des montants (17) de garde-corps, chacun de ces montants étant formé par un profilé creux droit pourvu sur le côté (17a), destiné à s'appuyer contre un madrier (1, 1'), d'une part, à son extrémité inférieure, d'une découpe (18) longitudinale vers le haut permettant au côté (17a) du montant (17) de former cavalier sur les rondelles spéciales (10', 10'a) des buselures arrière (6', 6'a) des marches (2), pendant que les rondelles simples (9', 9'a) de ces mêmes buselures vont contre la face intérieure du côté (17a) du montant (17) et, d'autre part, à hauteur déterminée, d'une ouverture (19) en forme de goutte d'eau dont la partie inférieure sphérique élargie (20) est au moins d'un diamètre suffisamment grand pour laisser entrer les rondelles spéciales (10,1 Oa) des buselures avant (6,6a) de la marche supérieure (2), alors que sa partie rétrécie (21 ) de l'ouverture (19) à une largeur inférieure au grand diamètre des rondelles spéciales (10, 10a) mais supérieure au petit diamètre de ces dites rondelles spéciales (10, 10a), de sorte qu'après avoir descendu le montant (17), son côté (17a) va également faire cavalier sur les rondelles spéciales (10,1 Oa) des buselures avant (6,6'a) de la marche supérieure (2).

5. Eléments à assembler selon la revendication 4, caractérisés en ce que chacun des montants (17) comporte à sa partie supérieure sur le côté (17a), deux demi-bobines (23, 23a), cylindres à tête renflée, dont l'une, l'inférieure (23), est fixe et l'autre, la supérieure (23a) mobile, dans un oeillet vertical (24) prévu sur le côté (17a) du montant et demi-bobine (23a) susceptible d'être bloquée dans cette oeillet, après qu'elle a été ramenée contre la tranche d'une planche (22), enserrée entre les deux demi-bobines (23, 23a).

6. Eléments à assembler selon l'une quelconque des revendications 1 à 5, caractérisés en ce qu'une marche d'appui (25) est en outre accrochée à la marche supérieure de tête (2), marches formant ensemble la marche palière (2 et 25), marche d'appui (25) simplement constituée par une plaque antidérapante (26) de même largeur que les plaques (5), plaque (26) fixée sur deux flasques (27) aménagés en crochet, c'est-à-dire comportant une gorge (28) horizontale permettant d'accrocher la marche d'appui (25) par cette gorge (28) au tube arrière (3b) libre de la marche (2) de tête et flasque (27) ne s'étendant pas sur toute la profondeur de la plaque (26) de la marche (25), laissant libre une languette (26') qui peut s'appliquer sur la plaque (5) de la marche (2) de tête.

7. Eléments à assembler selon la revendication 6, caractérisés en ce qu'une marche d'appui (25) est accrochée à une ou plusieurs marches (2) autre que la marche supérieure de tête.

## Patentansprüche

1. Verbindungsglieder zum errichten vor Ort einer Behelfstreppe ausgehend von zwei Holzbohlen oder Spalthölzern (1, 1') von gleichem Mass, die als Freiwange dienen, und bestehend aus einander baugleichen Stufen, gekennzeichnet, durchauf und gegendie Holzbohlen (1, 1') mit Ausnahme der ersten, die zwischen die Holzbohlen festgekeilt wird, wechselwirkend selbsthemmende Stufen (2), die jeweils zumindest zwei Rohre (3, 3a, 3b), von denen auf zweien eine Platte (5) aus Raupenblech sitzt, auf denen die rutschfeste Oberfläche der eigentlichen Stufen gebildet ist, Rohre (3, 3a, 3b), die an jedem ihrer Enden mit geringerem Durchmesser (11, 11a, 11', 11'a, 11'b) von einer Platte (4, 4') mit Offnungen (12, 12a, 12b, 12', 12'a, 12'b) gehalten werden, in die die mit geringerem Durchmesser ausgebildeten Enden der Rohre (3, 3a, 3b) geschoben werden, und Flachprofile (4, 4'), die Flansche bilden, aufweisen, wobei die Rohre (3, 3b), von denen zwei zumindest in einem Abstand gehalten werden, der merklich über der Breite der Holzbohle (1,1') liegt, durch Fingerlingüberzüge (6, 6', 6a, 6'a) die selbst eine Länge haben, die zumindest über der Dicke einer Holzbohle liegt, verlängert und durch die Rohre (3, 3b) gehalten und fixiert werden, die sie aufjeder Seite verlängern, wobei entweder auf diesen Fingerlingüberzügen zunächst ein Abstandsstück (7, 7', 7a, 7'a), dessen Länge geringfügig grösser ist als die Dicke der Holzbohlen, dann erst eine einfache Unterlegscheibe (9, 9', 9a, 9'a) und dann eine besondere Unterlegscheibe (10, 10', 1 Oa, 1 O'a) geschoben werden, oder an den Fingerlingüberzügen (6, 6', 6a, 6'a) ein zweites Flachprofil (13,13'), das aussen komplementärflanschbildend ist, befestigt wird und auf zwei dieser Fingerlingüberzüge (6, 6a) vor jeder Stufe von einem Ende ebenfalls freischwenkend ein abschliessendes Flachprofil (14,14') und am anderen Ende ein Hakenteil (16, 16') sitzt, das auf den Fingerling- überzug (6, 6') der unmittelbar darunter eingesetzten Stufe derart einwirkt, dass jede Stufe (2) jeder Seite sich am vorderen Teil durch einen Fingerlingüberzug (8, 8a) und/oder Abstandsstück (7, 7a), das auf ihn geschoben wird, an die obere Schnittfläche einer Holzbohle (1, 1') und am hinteren Teil des anderen Fingerlingüberzuges(6', 6'a) und/oder darüber geschobenen reduzierten Abstandsstückes an die untere Schnittfläche der Holzbohle (1, 1') durch das Flachprofil (14, 14') anlegt, das in einen Haken (16, 16') der darüberliegenden Stufe ausläuft, ausgenommen die erste von oben zählende Stufe, deren hinterer Fingleringüberzug (6', 6'a) und/oder darübergeschobenes Abstandsstück (7, 7'a) gegen die untere Schnittfläche der Holzbohle zu halten ist, und das darüber hinaus zwischen dem Flansch (4, 4') und den beiden einfachen Unterlegscheiben (9, 9', 9a, 9'a) oder dem ergänzenden Aussenflansch (13, 13') eingefügt ist.

2. Verbindungsglieder nach Anspruch 1, dadurch gekennzeichnet, dass jede Stufe (2) drei Rohre (3, 3a, 3b) aufweist, von denen die ersten beiden (3, 3a) zum Halten des Bleches (5) verwendet werden, das zwei umgeschlagene Teile (5', 5") die senkrecht nach unten verlaufen, und Rohre besitzen, von denen das erste (3) und das letzte (3b) auf jeder Seite durch Fingerlingüberzüge (6, 6', 6a, 6'a) verlängert sind, die in die Rohre (3, 3b) geschoben und von ihnen gehalten werden.

3. Verbindungsglieder nach einem der Ansprüche 1 oder 2, dadurch gekennzeichnet, dass die mit reduziertem Durchmesser ausgebildeten Endränder (11, 11a, 11b, 11', 11'a, 11'b) der Rohre (3, 3a, 3b) aber auch die mit reduziertem Durchmesser ausgebildeten Endränder (8, 8', 8a, 8'a) der Fingerlingüberzüge (6, 6', 6a, 6'a) einerseits für die Rohre(3,3a, 3b) nach dem Einsetzen der Flansche (4,4') und andererseits für die Fingerlingüberzüge (6,6', 6a, 6'a) nach dem Einsetzen der Flachprofile (16, 16'), der Abstandsstücke (7, 7', 7a, 7'a), der einfachen Unterlegscheiben (9, 9', 9a, 9'a) und der besonderen schalenförmig und mit einem breiten, geringfügig geneigten Rand versehenen Unterlegscheiben (10, 10', 10a, 10'a) nach aussen reduziert sind.

4. Verbindungsglieder nach Anspruch 3, dadurch gekennzeichnet, dass zusätzlich zu den Stufen (2) Brüstungsstützen (17) vorgesehen sind, die jeweils aus einem geraden Hohlprofil gebildet sind, das auf der Seite (17a) zum Anliegen an einer Holzbohle (1, 1') einerseits an seinem unteren Ende mit einem Ausschnitt (18), der längslaufen nachoben weist und durch den stützenseitig (17a) ein Reiter auf den besonderen Unterlegschrauben (10', 10'a) der hinteren Fingerlingsüberzüge (6', 6'a) der Stufen (2) gebildet wird, während die einfachen Unterlegscheiben (9', 9'a) derselben Fingerlingüberzüge gegen die Innenfläche der Seite (17a) der Stütze (17) laufen, und andererseits auf einer bestimmten Höhe mit einer Offnung versehen ist, die tropfenförmig ausgebildet ist und einen unteren kugelförmig erweiterten Teil (20) aufweist, der zumindest einen ausreichend grossen Durchmesser besitzt, um die besonderen Unterlegscheiben (10, 10a) der Fingerlingüberzüge (6, 6a) vor der höheren Stufe (2) durchzulassen, während der zurückversetzte Teil (21) der Öffnung (19) eine Breite hat, die geringer ist als der grosse Durchmesser der besonderen Unterlegscheiben (10, 1 Oa) aber grösser ist als der kleine Durchmeser der besonderen Unterlegscheiben (10, 10a), so dass nach dem Herabsenken der Stütze (17) die Seite (17a) ebenfalls einen Reiter auf den besonderen Unterlegscheiben (10, 1 Oa) der Fingerlingüberzüge (6, 6'a) der höheren Stufe bildet.

5, Verbindungsglieder nach Anspruch 4, dadurch gekennzeichnet, dass die Stützen (17) auf der Seite (17a) an ihrem oberen Teil zwei aIsZylinder mit wulstartigem Kopf ausgebildete Halbspulen (23, 23a) aufweist, von denen die untere (23) ortsfest angeordnet ist, während die andere, höher angeordnet Halbspule (23a) in einer senkrechten Führung (24) beweglich ist, die auf der Seite (17a) der Stütze vorgesehen ist, wobei die Halbspule (23a) in dieser Führung blockiert werden kann, nachdem sie gegen die Schnittfläche einer Diele (22), die zwischen den beiden Halbspulen (23, 23a) eingefügt ist, bewegt wird.

6. Verbindungsglieder nach einem der Ansprüche 1 bis 5, dadurch gekennzeichnet, dass eine anfliegende Stufe (25) darüber hinaus an der obersten Stufe (2) eingehängt ist, wobei die die Gesamtheit der Stufen aus Antrittsstufe (2 und 25) und Stufe (25) bildenden Stufen einfach aus einer rutschfesten Platte (26) gleicher Breite bestehen wie die Platten (5), wobei die Platte (26), die an den beiden in dem Haken ausgebildeten Flanschen (27) fest verbunden ist, eine Kehle (28) aufweist, die horizontal verläuft und mittels der die Stufe (25) am hinteren freien Rohr (3b) der obersten Stufe (2) eingehakt werden kann, und wobei der Flansch (27) sich nicht über die gesamte Tiefe der Platte (26) der Stufe (25) erstreckt, wodurch eine Zunge (26') frei bleibt, die sich gegen die Platte (5) der obersten Stufe (2) anlegt.

7. Verbindungsglieder nach Anspruch 6, dadurch gekennzeichnet, dass eine Stütz- oder Auflagerstufe (25) an einer oder an mehreren nicht die oberste Stufe bildenden Stufe (2) eingehakt ist.

## Claims

1. Assembly parts for making a temporary staircase in situ starting from a pair of boards or planks (1,1'), of identical dimensions, intended as stringers, consisting of steps identical one to the other, characterized by steps (2) automatically locking one another, on and against the planks (1, 1'), with the exception of the first, which needs to be adjusted against the planks, steps (2) of which each consists of at least two tubes (3, 3a, 3b) over two of which a plate (5) is affixed of chequered sheet metal, forming the non-slip surface of the step properly called so, tubes (3, 3a, 3b) held at each of their ends, which are of reduced diameter (11, 11 a, 11 b, 11', 11'a, 11'b), by a flat bar (4, 4') provided with holes (12, 12a, 12b, 12', 12'a, 12'b), into which these reduced-diameter tube ends (3, 3a, 3b) are inserted, flat bars (4, 4') thus forming supports, tubes (3, 3b) of which two are spaced apart by a distance at least appreciably greater than the width of the planks (1, 1'), are extended by a bush (6,6', 6a, 6'a) of length at least greater than the thickness of one plank, bushes (6, 6', 6a, 6'a) held on and attached to the tubes (3, 3b) which they extend on each side, and bushes which either first have a brace (7, 7', 7a, 7'a) slipped on to them of which the length is just slightly greater than the thickness of the planks and subsequently a first simple disc (9,9',9a, 9'a), then a special disc (10, 10', 10a, 10'a), or bushes (6, 6', 6a, 6'a) to which is attached a second flat supplementary external bar (13, 13') forming a support and on each of the two front bushes (6, 6a) of each step, on which is also fitted, pivoting freely on one end, a flat bar (14, 14') terminating at one end in a catch (16, 16') intended to attach to the bush (6', 6'a) on the step just underneath, in such manner that each step (2) on each side rests, in the front, by means of a bush (6, 6a) and/or brace (7, 7a) slipped on to it, on the upper edge of a plank (1,1') and at the back upon the other bush (6', 6'a) and/or brace (7', 7'a) slipped on to it, held against the lower edge of the said plank (1,1') by the flat bar (14, 14') terminating in a catch (16, 16') of the step above, except for the first step from the top of which the rear bush (6', 6'a) and/or the brace (7', 7'a) slipped on to it is to be held against the lower edge of the said plank, moreover enclosed between the support (4,4') and the two simple discs (9, 9', 9a, 9'a) or the additional support (13, 13').

2. Parts to be assembled in accordance with claim 1, characterized by the fact that each of the steps (2) consists of three tubes (3, 3a, 3b) of which the first two (3, 3a) are used to hold the sheet metal (5), the latter having two perpendicular downward folds (5', 5") and tubes, of which the first (3) and last (3b) are extended on each side by bushes (6,6', 6a, 6'a) slipped into and held in such tubes (3, 3b).

3. Parts to be assembled in accordance with any one of the claims 1 or 2, characterized by the fact that both the edges of the end having the reduced diameter (11, 11 a, 11 b, 11', 11'a, 11'b) of the tubes (3, 3a, 3b), and the edges of the ends having reduced diameter (8, 8', 8a, 8'a) of the bushes (6, 6', 6a, 6'a) are taken towards the outside on the one hand, for the tubes (3, 3a, 3b), after positioning of the supports (4, 4'), and for the bushes (6, 6', 6a, 6'a) after positioning the catches (16,16') of the braces (7, 7', 7a, 7'a) of the simple discs (9, 9', 9a, 9'a) and of the special discs (10, 10', 10a, 10'a) shaped like a pan with slightly inclined wide edge.

4. Parts to be assembled in accordance with claim 3, characterized by the fact that, apart from the step (2), they include hand-rail uprights (17), each of such uprights taking the form of a straight hollow section provided on the (17a) side, and intended to rest against a plank (1,1'), on the one hand, at the lower end, with a longitudinal indentation (18) pointing upwards, enabling side (17a) of the upright (17) to form a fork over the special discs (10',10'a) of the rear bushes (6', 6'a) of the steps (2), while the simple discs (9', 9'a) of these same bushes go against the inside face of the side (17a) of the upright (17), and on the other hand, at a given height, of an aperture (19) in the form of a drop of water of which the wider lower spherical part (20) is of a diameter at least sufficiently great to receive the special discs (10, 10a) of the front bushes (6, 6a) of the upper step (2), while the narrow part (21 ) of the aperture (19) has a width smaller than the outside diameter of the special discs (10, 10a) but greater than the small diameter of such said special discs (10, 1 Oa), in such manner that, after having pressed the upright (17) down, its side (17a) likewise makes a fork over the special discs (10, 10a) of the front bushes (6, 6'a) of the upper step (2).

5. Parts to be assembled in accordance with claim 4, characterized by the fact that each of the uprights (17), atthetop on the side (17a), has two half-bobbins (23, 23a), cylinders with enlarged heads, of which one, the lower (23) is fixed, and the other, the upper (23a) is movable in a vertical slot (24) provided on the side (17a) of the upright and half-bobbin (23a) capable of being locked in such slot, after it has been brought against the edge of a board (22) enclosed between the two half-bobbins (23, 23a).

6. Parts to be assembled in accordance with any one of the claims 1 to 5, characterized by the fact that a support step (25) is additionally attached to the upper to step (2), steps together forming the landing step (2 and 25), support step (25) simply made up of a non-slip plate (26) of the same width as plates (5), plate (26) fixed on two supports (27) arranged in the form of a hook, that is, having a horizontal groove (28) catching the support step (25) by such groove (28) on the rear free tube (3b) of the top step (2) and support (27) not extending over the whole depth of the plate (26) of the step (25), leaving a small tongue (26') free to rest on the plate (5) of the top step (2).

7. Parts to be assembled in accordance with claim 6, characterized by the fact that a support step (25) is attached to one or several steps (2) other than the top upper step.
